# EUROPÄISCHE PATENTSCHRIFT

(11) **EP 1 686 034 B1**
(45) Veröffentlichungstag und Bekanntmachung des Hinweises auf die Patenterteilung: **12.03.2008**
(21) Anmeldenummer: 05028582.4
(22) Anmeldetag: 28.12.2005
(51) Int. Cl.: B61F 5/14, B60G 11/107

(54) **Gleitstück für Schienenfahrzeuge**
Sliding bearing for railway vehicles
Lissoir pour véhicules ferroviaires

(30) Priorität: 29.01.2005 DE 102005004182
(43) Veröffentlichungstag der Anmeldung: 02.08.2006
(73) Patentinhaber: Greenbrier Germany GmbH, 57072 Siegen (DE)
(72) Erfinder: Höhne, Wolfram, 22339 Hamburg (DE); Büdenbender, Herbert, 57250 Netphen (DE)
(74) Vertreter: Luderschmidt, Schüler & Partner

(56) Entgegenhaltungen:
- EP-B- 0 362 329
- GB-A- 389 433
- GB-A- 608 937

## Beschreibung

Die Erfindung betrifft ein Gleitstück insbesondere von Schienenfahrzeugen, welches horizontale Relativbewegungen in Längs- und Querrichtung zwischen Wagenkasten und Laufwerk oder zwischen Laufwerkteilen untereinander zulässt, wobei zwischen den sich relativ zueinander bewegenden Teilen vertikal wirkende Federn angeordnet sind und das federbelastete Gleitstück über eine Gleitplatte die horizontalen Relativbewegungen abdämpft.

Es ist aus der Praxis bekannt, bei zentrisch, mittels einer Drehpfanne, Drehkranz, Führungszapfen oder ähnlich geführten Drehgestellen elastische Abstützungen zwischen dem Wagenkasten und dem Drehgestellrahmen anzuordnen, die ein Ausdrehen des Drehgestells ermöglichen und die mittels zwischengeschalteten, abgefederten Gleitstücken gedämpfte Relativbewegungen zwischen dem Wagenkasten und dem Drehgestell ermöglichen und eine weitgehend gleichmäßige Belastung durch den Wagenkasten erfolgt, ohne übermäßig große Be- und Endlastung einzelner Räder. Die Anpresskraft der federnden Gleitstücke und damit die Teilentlastung der Führungsmittel des Drehgestells kann durch entsprechende Vorspannung der Federn und Gleitstücke verändert werden.

Bei den bekannten elastischen Abstützungen ist in der Regel eine feste Gleitplatte vorgesehen, die sich auf ein abgefedertes Gleitstück abstützt. Das abgefederte Gleitstück ist bei den bekannten Ausführungen mit Federelementen versehen, die eine vertikale Einfederung dieses elastischen Gleitstücks in begrenztem Umfang ermöglichen. Durch die Anordnung eines Federelementes zur vertikalen Nachgiebigkeit des Gleitstücks ist die Anordnung von zusätzlichen Führungen erforderlich, damit das Gleitstück bei den Relativbewegungen des Drehgestells zum Wagenkasten exakt geführt wird.

Die bekannten Anordnungen von elastischen Abstützungen sind daher in der Regel sehr aufwendig. Ein weiterer Nachteil besteht darin, dass die federnden Gleitstücke auch in belastetem Zustand noch horizontales Querspiel besitzen. Aus dem Spiel resultiert Verschleiß infolge der Dynamik. Hierdurch fehlt bei hohen Geschwindigkeiten der gewünschte Drehhemmungseffekt der seitlichen Gleitstücke, so dass die Drehgestelle zum Schlingern neigen.

Eine direkt wirkende Drehhemmung zwischen Wagenkasten und Laufwerk ist aus den DE-C-2815375 (EP-A-0004585) und DE-A-2842211 bekannt, bei der die feste Gleitplatte, wie bekannt, mit planer Gleitfläche und das federnde Gleitstück mit etwa konvexer Gleitfläche ausgebildet sind, wobei das federnde Gleitstück aus einer lediglich an ihren Längsenden abgestützten Blattfeder besteht, die längsspielfrei gelagert ist. Nachteilig bei diesen bekannten Ausführungen ist die gleichzeitig auftretende Reibung der Gleitstücke in Längs- und Querrichtung. Während in Längsrichtung eine gewisse Behinderung der Ausdrehbewegung des Laufwerks wünschenswert ist, um ein schlingerndes Laufwerks und damit eine Instabilität zu vermeiden, wird in Querrichtung eine weichere Anbindung des Wagenkastens zur besseren Entkupplung zum Laufwerk gewünscht, um Resonanzen und damit Laufgüteminderungen zu vermeiden.

Eine solche Vorrichtung ist aus der EP 0 362 329 B1 bekannt, wobei bei Gleitstücken der eingangs genannten Art die Reibung des Gleitstücks an der Gleitplatte in einer der beiden horizontalen Richtungen aufgehoben ist durch Lagerung des Gleitstücks auf Koppelementen, die begrenzt ein unbehindertes oder nahezu ungehindertes Verschieben des Gleitstücks in eine der beiden horizontalen Richtungen (Längs- oder Quer) ermöglichen und das Gleitstück unverschiebbar in die andere der beiden horizontalen Richtungen fixieren.

Durch diese Anordnung wird das Gleitstück in Längsrichtung fest angebunden und wirkt über seine Gegenlager direkt und spielfrei ausdrehhemmend, während das Gleitstück in die andere der beiden Richtungen begrenzt, ungehindert verschiebbar ist und somit eine ungehinderte Anbindung in dieser Richtung gewährleistet. In der Praxis hat sich jedoch gezeigt, dass zwar beim Einlauf in einen Gleisbogen die horizontalen Querkräfte gemindert werden, jedoch in der Geraden kein stabiler Geradeauslauf gegeben ist und hohe Querbeschleunigungen erzielt werden.

Die GB 608 937A beschreibt eine Anordnung mit einer Blattfeder zur Aufhängung von Rädern für ein Fahrzeug, bei der die beiden Enden der Blattfeder sphärisch beweglich an dem Fahrzeugrahmen befestigt sind. Dadurch soll eine zusätzliche Relativbewegung der Blattfeder um ihre Achse erreicht werden.

Vorliegender Erfindung lag daher die Aufgabe zugrunde ein Gleitstück zu finden, dass beim Einlauf in den Schienenbogen eine relativ niedrige Querkraft zur Ausdrehung erfordert und zum anderen im Geradeauslauf stabile Laufeigenschaften gewährleistet.

Diese Aufgabe der Erfindung wird dadurch gelöst, dass das Gleitstück sphärisch beweglich an den Längsenden der als Blattragfeder ausgebildeten Federn gelagert ist. Hierbei ist an den Längsenden der Blatttragfeder nach oben weisend ein Kugelkopf angeordnet, auf dem das Gleitstück mit einer unteren Kugelkalotte gelagert ist. Durch diese Anordnung des Gleitstücks ist gewährleistet, dass die beim Geradeauslauf des Schienenfahrzeuges erzeugten Anregungen zum Schlingern des Laufwerks wirkungsvoll abgedämpft werden und eine Verkantung des Gleitstücks auf seiner Gegenplatte bei vertikalen Unebenheiten des Gleises vermieden werden. Es werden sowohl die Längs- als auch die Querbewegungen des Laufwerks unter dem Wagenkasten wirkungsvoll dosiert abgedämpft. Durch die Anordnung der Gleitstücke an den Längsenden der Blattragfedern wird zudem eine einfache und wirtschaftliche Dämpfung aufgezeigt, die mit wenig Bauelementen auskommt und sich dosiert einstellen lässt.

Gemäß einem Ausführungsbeispiel der Erfindung ist der Kugelkopf an den Längsenden der Blattragfeder angeformt.

Gemäß einem zweiten Ausführungsbeispiel der Erfindung ist der Kugelkopf als separates Bauteil ausgebildet, das an den Längsenden der Blattragfeder befestigt ist.

Durch diese Ausbildungsvarianten werden Möglichkeiten aufgezeigt, das Gleitstück an vorhandenen Blattragfedern einzusetzen oder beim Neubau durch das Anformen des Kugelkopfes an der Blattragfeder eine noch wirtschaftlichere Ausbildung des Gleitstückes zu ermöglichen.

Das Gleitstück trägt seitlich nach unten weisend Stege, die die Blattragfeder nach unten überragen, wobei in den Stegen quer unterhalb der Blattragfeder ein das Gleitstück gegen Ausheben sichernder Sicherungsbolzen angeordnet ist. Der Sicherungsbolzen ist mit vertikalem und horizontalem Längsspiel gegenüber der Blattragfeder oder dem Kugelkopf angeordnet. Dieser Sicherungsbolzen verhindert beim Abheben des Wagenkastens von dem Laufwerk ein unbeabsichtigtes Verlieren des Gleitstücks.

Bei der Ausbildung als separates Bauteil ist der Kugelkopf als auf das Längsende der Blattragfeder aufgeschobenes und dort befestigtes Gabelstück ausgebildet, auf dessen oberem Gabelteil der Kugelkopf und unter dessen unterem Gabelteil eine quer zur Blattragfeder verlaufende und den Sicherungsbolzen aufnehmende Nut angeordnet ist. Das horizontale und vertikale Spiel des Sicherungsbolzens gegenuber der Blattragfeder oder dem Kugelkopf gewährleistet ein zwängungsfreies Verdrehen der Blattragfeder bei Schienenunebenheiten gegenüber dem Gleitstück.

Das Gleitstück besteht aus einer Trägerplatte, die auf ihrer Oberseite unverschiebbar eine Reibplatte trägt und in der unter der Unterseite vertikal die mit einem Gleiteinsatz versehene Kugelkalotte angeordnet ist.

Einzelheiten der Erfindung werden anhand der Zeichnung in einem Ausführungsbeispiel erläutert.

Es zeigt:
Figur 1 - einen Teilschnitt durch ein Laufwerk mit Blattragfeder und Gleitstück gemäß einer Ausführung der Erfindung
Figur 2 - den vergrößerten Ausschnitt "A" der Figur 1
Figur 3 - den Schnitt nach Linie III/III der Figur 2
Figur 4 - die Draufsicht auf das Gleitstück nach Figur 2

In den Figuren 1 - 4 ist die Erfindung anhand eines Ausführungsbeispiels erläutert. Auf dem Laufwerkrahmen (1) ist nahe dessen Querenden mittig eine Blattragfeder (2) über Futterstücke (13) befestigt. Die Blattragfeder (2) trägt an ihren Längsenden je einen nach oben weisenden Kugelkopf (3), auf dem ein aus einer Trägerplatte (4) und einer Reibplatte (5) bestehendes Gleitstück sphärisch gelagert ist, das unter einer Gegenplatte (6) des Wagenkastens (7) längs- und querverschiebbar anliegt. Der Kugelkopf (3) ist dabei als auf das Längsende der Blattragfeder (2) aufgeschobenes und dort befestigtes Gabelstück ausgebildet, auf dessen oberem Gabelteil der Kugelkopf (3) und in dessen unterem Gabelteil eine quer zur Blattragfeder (2) verlaufende Ausnehmung (12) angeordnet ist. Die Trägerplatte (4) weist unten mittig eine mit einem Gleiteinsatz (8) versehene Kugelkalotte (9) auf, in der der Kugelkopf (3) gelagert ist. Seitlich an der Trägerplatte (4) des Gleitstücks sind nach unten weisend Stege (10) angeordnet, die nahe ihren unteren Längsenden quer zur Blattragfeder (2) einen Sicherungsbolzen (11) tragen, der innerhalb der Ausnehmung (12) des unteren Gabelteils des Kugelkopfes (3) verläuft und das Gleitstück (4, 5) gegen Ausheben sichert.

## Patentansprüche

1. Gleitstück insbesondere von Schienenfahrzeugen, welches horizontale Relativbewegungen in Längs- und Querrichtung zwischen Wagenkasten (7) und Laufwerk (1) oder zwischen Laufwerkteilen untereinander zulässt, wobei zwischen den sich relativ zueinander bewegenden Teilen vertikal wirkende Federn (2) angeordnet sind und das federbelastete Gleitstück (4,5) über eine Gleitplatte (6) die horizontalen Relativbewegungen abdämpft, **dadurch gekennzeichnet, dass** das Gleitstück (4,5) sphärisch beweglich an den Längsenden der als Blatttragfeder ausgebildeten Federn (2) gelagert ist.

2. Gleitstück nach Anspruch 1, **dadurch gekennzeichnet, dass** an den Längsenden der Blatttragfeder (2) nach oben weisend ein Kugelkopf (3) angeordnet ist, auf dem das Gleitstück (4,5) mit einer unteren Kugelkalotte (9) gelagert ist.

3. Gleitstück nach den Ansprüchen 1 und 2 **dadurch gekennzeichnet, dass** an den Längsenden der Blatttragfeder (2) der Kugelkopf (3) angeformt ist.

4. Gleitstück nach den Ansprüchen 1 und 2 **dadurch gekennzeichnet, dass** der Kugelkopf (3) als separates Bauteil ausgebildet ist, das an den Längsenden der Blatttragfeder (2) befestigt ist.

5. Gleitstück nach den Ansprüchen 1 bis 4 **dadurch gekennzeichnet, dass** das Gleitstück (4,5) seitlich nach unten weisende Stege (10) trägt, die die Blatttragfeder (2) nach unten überragen, wobei in den Stegen (10) quer unterhalb der Blatttragfeder (2) ein das Gleitstück (4,5) gegen Ausheben sichernder Sicherungsbolzen (11) angeordnet ist.

6. Gleitstück nach den Ansprüchen 1 bis 5 **dadurch gekennzeichnet, dass** der Sicherungsbolzen (11) mit vertikalem und horizontalem Längsspiel gegenüber der Blatttragfeder (2) oder dem Kugelkopf (3) angeordnet ist.

7. Gleitstück nach den Ansprüchen 1 bis 6 **dadurch gekennzeichnet, dass** der Kugelkopf (3) als auf das Längsende der Blatttragfeder (2) aufgeschobenes und dort befestigtes Gabelstück ausgebildet ist, auf dessen oberem Gabelteil der Kugelkopf (3) und unter dessen unterem Gabelteil eine quer zur Blatttragfeder (2) verlaufende und den Sicherungsbolzen (11) aufnehmende Ausnehmung (12) angeordnet ist.

8. Gleitstück nach den Ansprüchen. 1 bis 7 **dadurch gekennzeichnet, dass** das Gleitstück (4,5) aus einer Trägerplatte (4) besteht, die oben unverschieblich eine Reibplatte (5) trägt und in der unten vertikal die mit einem Gleiteinsatz (8) versehene Kugelkalotte (9) angeordnet ist.

## Claims

1. Sliding bearing in particular for railway vehicles, which allows horizontal relative movements in the longitudinal and transverse directions between a car or wagon body (7) and running gear (1) or between parts of the running gear, vertically acting springs (2) being arranged between the parts which move relative to one another and the spring-loaded sliding bearing (4, 5) damping the horizontal relative movements by means of a slide plate (6), **characterised in that** the sliding bearing (4, 5) is mounted at the longitudinal ends of the springs (2), which take the form of supporting leaf springs, to be movable spherically.

2. Sliding bearing according to claim 1, **characterised in that** there is arranged at the longitudinal ends of the supporting leaf spring (2), pointing upwards, a ball head (3) on which the sliding bearing (4, 5) is mounted by, at the bottom, a spherical cup (9).

3. Sliding bearing according to claims 1 and 2, **characterised in that** the ball head (3) is integrally formed at the longitudinal ends of the supporting leaf spring (2).

4. Sliding bearing according to claims 1 and 2, **characterised in that** the ball head (3) takes the form of a separate component which is fastened to the longitudinal ends of the supporting leaf spring (2).

5. Sliding bearing according to claims 1 to 4, **characterised in that**, laterally, the sliding bearing (4, 5) carries downward-pointing webs (10) which project beyond the supporting leaf spring (2) in the downward direction, with a securing pin (11) which secures the sliding bearing (4, 5) against lifting off being arranged transversely in the webs (10), below the supporting leaf spring (2).

6. Sliding bearing according to claims 1 to 5, **characterised in that** the securing pin (11) is arranged to have vertical and horizontal longitudinal clearance relative to the supporting leaf spring (2) or the ball head (3).

7. Sliding bearing according to claims 1 to 6, **characterised in that** the ball head (3) takes the form of a forked member which is slid onto the longitudinal end of the supporting leaf spring (2) and is fastened in place there, on the upper part of which forked member the ball head (3) is arranged and below the lower part of which forked member a recess (12) is arranged which extends transversely to the supporting leaf spring (2) and which receives the securing pin (11).

8. Sliding bearing according to claims 1 to 7, **characterised in that** the sliding bearing (4, 5) comprises a carrier plate (4) which carries at the top a friction plate (5) in such a way that the latter is non-displaceable and in the bottom of which the spherical cup (9), which is provided with an insert (8) allowing sliding, is arranged vertically.

## Revendications

1. Pièce coulissante, en particulier de véhicules ferroviaires, qui permet des déplacements relatifs horizontaux dans une direction longitudinale et transversale entre la caisse (7) et le train de roulement (1) ou entre des éléments du train de roulement, dans laquelle des ressorts (2) agissant verticalement sont disposés entre les éléments se déplaçant les uns par rapport aux autres, et la pièce coulissante (4, 5) commandée par ressort amortit les déplacements relatifs horizontaux au moyen d'une plaque coulissante (6), **caractérisée en ce que** la pièce coulissante (4, 5) est positionnée de manière mobile sphériquement au niveau des extrémités longitudinales des ressorts (2) conçus comme des ressorts de suspension à lame.

2. Pièce coulissante selon la revendication 1, **caractérisée en ce qu'**une tête sphérique (3), sur laquelle est positionnée la pièce coulissante (4, 5) avec une calotte sphérique inférieure (9), est disposée, dirigée vers le haut, au niveau des extrémités longitudinales du ressort de suspension à lame (2).

3. Pièce coulissante selon les revendications 1 et 2, **caractérisée en ce que** la tête sphérique (3) est moulée au niveau des extrémités longitudinales du ressort de suspension à lame (2).

4. Pièce coulissante selon les revendications 1 et 2, **caractérisée en ce que** la tête sphérique (3) est conçue comme un élément de construction séparé qui est fixé au niveau des extrémités longitudinales du ressort de suspension à lame (2).

5. Pièce coulissante selon les revendications 1 à 4, **caractérisée en ce que** la pièce coulissante (4, 5) porte des nervures (10) dirigées vers le bas qui font saillie vers le bas au-dessus du ressort de suspension à lame (2), un boulon d'arrêt (11) qui empêche la pièce coulissante (4, 5) de se soulever étant placé dans les nervures (10) perpendiculairement en dessous du ressort de suspension à lame (2).

6. Pièce coulissante selon les revendications 1 à 5, **caractérisée en ce que** le boulon d'arrêt (11) est disposé avec un jeu longitudinal vertical et horizontal par rapport au ressort de suspension à lame (2) ou à la tête sphérique (3).

7. Pièce coulissante selon les revendications 1 à 6, **caractérisée en ce que** la tête sphérique (3) est conçue comme une chape poussée sur l'extrémité longitudinale du ressort de suspension à lame (2) et fixée à cet endroit, sur la partie supérieure de laquelle est placée la tête sphérique (3) et sous la partie inférieure de laquelle est placé un évidement (12) s'étendant perpendiculairement au ressort de suspension à lame (2) et recevant le boulon d'arrêt (11).

8. Pièce coulissante selon les revendications 1 à 7, **caractérisée en ce que** la pièce coulissante (4, 5) est constituée d'une plaque de support (4) qui porte en haut, de manière fixe, une plaque de friction (5) et dans laquelle la calotte sphérique (9) munie d'un insert coulissant (8) est placée verticalement en bas.
